# EUROPÄISCHE PATENTSCHRIFT

(11) **EP 1 085 536 B1**
(45) Veröffentlichungstag und Bekanntmachung des Hinweises auf die Patenterteilung: **27.11.2002**
(21) Anmeldenummer: 00116925.9
(22) Anmeldetag: 05.08.2000
(51) Int. Cl.: H01F 27/28

(54) **Transformator**
Transformer
Transformateur

(30) Priorität: 13.09.1999 DE 19943576
(43) Veröffentlichungstag der Anmeldung: 21.03.2001
(73) Patentinhaber: Siemens Aktiengesellschaft, 80333 München (DE)
(72) Erfinder: Berberich, Reinhold, 60439 Frankfurt (DE); Zintler, Albert, 64521 Gross-Gerau (DE)

(56) Entgegenhaltungen:
- EP-A- 0 856 855
- WO-A-99/31680
- DE-A- 3 519 609
- DE-C- 4 214 789
- FR-A- 2 556 493
- FR-A- 2 647 253
- US-A- 4 532 190
- US-A- 4 536 733
- PATENT ABSTRACTS OF JAPAN vol. 010, no. 168 (E-411), 14. Juni 1986 (1986-06-14) & JP 61 019109 A (NIPPON DENKI KK), 28. Januar 1986 (1986-01-28)

## Beschreibung

Die Erfindung betrifft einen elektrischen Transformator gemäß dem Oberbegriff des Patentanspruchs 1.

Zur Spannungsangleichung zwischen verschiedenen elektrischen Netzen eines Kraftfahrzeugs wird ein elektrischer Transformator benötigt, der bei möglichst kleinem Bauvolumen kostengünstig herstellbar ist.

Aus der gattungsgemäßen FR 2 647 253 ist ein elektrischer Transformator bekannt, bei welchem die elektrischen Leiter von einem ersten Substrat wegstehen und mit Hilfe eines zweiten Substrats zu Transformatorwicklungen verbunden werden. Unter der Verwendung der auf die Substrate aufgedruckten Leiterbahnen und der von dem ersten Substrat wegstehenden elektrischen Leiter wird ein ferromagnetischer Transformatorkern vollständig mit metallischen Leitern umschlossen.

Gemäß der US-PS 4,536,733 ist ein elektrischer Transformator bekannt, dessen auf einem Substrat angeordneter Ferritkern von schalenartig geformten Blechstreifen umschlossen wird. Auch hier vervollständigen die auf das Substrat aufgedruckten Leiterbahnen die metallische Umschließung des Ferritkerns.

Der Erfindung liegt die Aufgabe zugrunde, einen gattungsgemäßen Transformator in kompakter und integrierter Bauweise herzustellen. Er soll mit hoher Leistung betreibbar sein, einen hohen Wirkungsgrad aufweisen, kostengünstig herstellbar sein, und der Transformator soll bei den in modernen Kraftfahrzeugen auftretenden hohen Strömen arbeiten sowie problemlos kühlbar sein.

Diese Aufgabe wird in Verbindung mit dem Oberbegriff des Patentanspruchs 1 erfindungsgemäß durch die kennzeichnenden Merkmale des Patentanspruchs 1 gelöst.

Dies hat den Vorteil, daß auch eine Schaltungsanordnung zum Betrieb des Transformators angeordnet ist. Ferner ist zur weiteren Verringerung der Baugröße und der Fertigungskosten vorgesehen, daß wenigstens eines der verwendeten Substrate mehrschichtig, insbesondere zweiseitig bestückbar, ausgeführt ist.

Die Leiter können auf den Substraten aufgelötet, aufgeschweißt oder durch einfache Steck- oder Preßverbindungen in den Substraten befestigt sein. Der erfindungsgemäße Transformator kann auf einer handelsüblichen Schaltungsplatine, welche als Substrat dient, ausgeführt werden.

Zur Vereinfachung der Fertigung kann vorgesehen sein, daß das weitere Substrat auf der dem ersten Substrat zugewandten Seite konische Löcher zur Aufnahme und Zentrierung der Leiterenden bei maschinellem Zusammenstecken der Anordnung aufweist. Dies vermeidet Fehler beim automatisierten Aufstecken des weiteren Substrats aufgrund verbogener oder nicht genau senkrecht von dem ersten Substrat wegstehender Leiter.

Bei der Kontaktierung mittels Steck- oder Preßkontakten sind federnde Kontakte von den Leiterbahnen des weiteren Substrats in die Löcher oder Teile davon hineingeführt. Durch Aufstecken und anschließendes Aufpressen des weiteren Substrats wird in diesem Fall der Kontakt mit den wegstehenden Leitern des ersten Substrats hergestellt.

Bei einer Ausgestaltung der Erfindung ist vorgesehen, daß der wenigstens eine Kern ein kreisförmiger Ring ist, daß die elektrischen Leiter den Kern innen und außen schalenartig umgeben und daß die Leiter zu den Transformatorwicklungen verbunden sind. Dabei kann vorgesehen sein, daß die elektrischen Leiter als schalenförmig der Kernform angepasste Blechstreifen ausgeführt sind. So kann der Kern auch mit wenigen Wicklungen fast vollständig mit Leitermaterial umgeben werden. Die verbindenden Leiterbahnen können auf den Substraten entsprechend breit ausgeführt werden, so daß der Kern auch an den Deckseiten vollständig von den Transformatorwicklungen umgeben ist, wodurch sich geringe Streuinduktivitäten ergeben.

Zur weiteren Verringerung der Bauhöhe kann bei einer nächsten Ausgestaltung der Erfindung vorgesehen sein, daß mehrere von Leitern umgebene Kerne auf dem Substrat zu einem einzigen Transformator zusammengeschaltet sind.

Zur Verbesserung der thermischen Eigenschaften ist bei einer Weiterbildung der Erfindung vorgesehen, daß das Substrat aus auf wärmeleitende Keramik aufgeschweißtem Kupferblech (Direct-Copper-Bonding) besteht. Durch die sehr gute Wärmeleitung dieses Materials werden hohe Leistungen des Transformators ermöglicht. Dabei kann zur Kühlung des Transformators und der ihn umgebenden Leistungsschaltungen vorgesehen sein, daß das Substrat auf eine Wärmesenke aufgeklebt ist.

Ausführungsbeispiele der Erfindung sind in der Zeichnung anhand mehrerer Figuren dargestellt und in der nachfolgenden Beschreibung näher erläutert. Es zeigt:
Fig. 1 einen erfindungsgemäßen Transformator in geschnittener Seitenansicht,
Fig. 2 einen schematisch dargestellten erfindungsgemäßen Transformator in Draufsicht und
Fig. 3 Schemaskizze einer Schaltung von mehreren Transformatorkernen zu einem Transformator.

Gleiche Teile sind in den Figuren mit gleichen Bezugszeichen versehen.

Fig. 1 zeigt einen zwischen zwei Substraten 1 und 2 angeordneten ringförmigen Ferritkern 3, der von zwischen den Substraten 1 und 2 kontaktierten, die Transformatorwicklungen bildenden Leiterblechen 4 umgeben ist. Die Leiterbleche 4 sind durch Leiterbahnen 5 auf den Substraten 1 und 2 zu den Transformatorwicklungen verschaltet. Neben dem Transformator selbst befinden sich noch weitere Bauelemente 6 zur Steuerung des Transformators auf den Substraten 1 und 2. Zur Abfuhr von Wärme ist das untere 2 der Substrate auf einem Kühlelement 7 aufgeklebt.

Fig. 2 zeigt denselben Transformator schematisch in Draufsicht. Die Darstellung ist gegenüber Fig. 1 vergrößert. Die Stromrichtung in den Leiterblechen ist mit Punkt- und Kreuzsymbolen angedeutet. Rechts befindet sich die Primär- und links die Sekundärwicklung.

In Fig. 3 ist gezeigt, wie eine Anzahl von Ringkernen 32, 33, 34 zur Bildung eines einzigen Transformators herangezogen werden kann. Auf diese Weise lassen sich auch sehr flache Kerne zu einem leistungsfähigen Transformator zusammensetzen.

## Patentansprüche

1. Elektrischer Transformator mit wenigstens einem, insbesondere aus Ferrit bestehenden, Kern, mit wenigstens einer Primärwicklung und mit wenigstens einer Sekundärwicklung, wobei der wenigstens eine Kern (3) zwischen elektrischen Leitern (4) angeordnet ist, welche von einem Substrat (2), insbesondere einer Leiterplatte, wegstehen, und daß die Enden der wegstehenden Leiter (4) unter Bildung der Transformatorwicklungen elektrisch verbunden sind, und ein weiteres Substrat (1) angeordnet ist und daß die Enden der wegstehenden Leiter (4) durch Leiterbahnen (5) auf dem weiteren Substrat (1) verbunden sind, wobei der wenigstens eine Kern (3) zwischen den beiden Substraten (1, 2) angeordnet ist, **dadurch gekennzeichnet, daß** das weitere Substrat (1) parallel zu dem ersten (2) angeordnet ist und daß wenigstens eines der verwendeten Substrate (1) mehrschichtig, insbesondere zweiseitig bestückbar, ausgeführt ist, wobei auf dem Substrat (1, 2) auch eine Schaltungsanordnung zum Betrieb des Transformators angeordnet ist.

2. Transformator nach Anspruch 1, **dadurch gekennzeichnet, daß** das weitere Substrat auf der dem ersten Substrat zugewandten Seite konische Löcher zur Aufnahme und Zentrierung der Leiterenden bei maschinellem Zusammenstecken der Anordnung aufweist.

3. Transformator nach einem der vorhergehenden Ansprüche, **dadurch gekennzeichnet, daß** der wenigstens eine Kern (3) ein kreisförmiger Ring ist, daß die elektrischen Leiter (4) den Kern innen und außen schalenartig umgeben und daß die Leiter (4) zu den Transformatorwicklungen verbunden sind.

4. Transformator nach einem der vorhergehenden Ansprüche, **dadurch gekennzeichnet, daß** die elektrischen Leiter (4) als schalenförmig der Kernform angepasste Blechstreifen ausgeführt sind.

5. Transformator nach einem der vorhergehenden Ansprüche, **dadurch gekennzeichnet, daß** mehrere von Leitern (4) umgebene Kerne (31, 32, 33) auf dem Substrat zu einem einzigen Transformator zusammengeschaltet sind.

6. Transformator nach einem der vorhergehenden Ansprüche, **dadurch gekennzeichnet, daß** das Substrat (2) aus auf wärmeleitende Keramik aufgeschweißtem Kupferblech (Direct-Copper-Bonding) besteht.

7. Transformator nach einem der vorhergehenden Ansprüche, **dadurch gekennzeichnet, daß** das Substrat (2) auf eine Wärmesenke (7) aufgeklebt ist.

## Claims

1. Electrical transformer having at least one core, composed in particular of ferrite, having at least one primary winding and having at least one secondary winding, the at least one core (3) being arranged between electrical conductors (4), which project from a substrate (2), in particular a printed circuit board, and the ends of the projecting conductors (4) being electrically connected to form the transformer windings, and a further substrate (1) being arranged and the ends of the projecting conductors (4) being connected by conductor tracks (5) on the further substrate (1), the at least one core (3) being arranged between the two substrates (1, 2), **characterized in that** the further substrate (1) is arranged parallel to the first substrate (2), and **in that** at least one of the substrates (1) used is embodied in a multilayer manner, in particular such that it can be populated on two sides, a circuit arrangement for operating the transformer also being arranged on the substrate (1, 2).

2. Transformer according to Claim 1, **characterized in that**, on the side facing the first substrate, the further substrate has conical holes for receiving and centring the conductor ends during mechanical mating of the arrangement.

3. Transformer according to one of the preceding claims, **characterized in that** the at least one core (3) is a circular ring, **in that** the electrical conductors (4) surround the core on the inside and on the outside in a shell-like manner, and **in that** the conductors (4) are connected to form the transformer windings.

4. Transformer according to one of the preceding claims, **characterized in that** the electrical conductors (4) are embodied as lamination strips matched in a shell-shaped manner to the core form.

5. Transformer according to one of the preceding claims, **characterized in that** a plurality of cores (31, 32, 33) surrounded by conductors (4) on the substrate are connected together to form a single transformer.

6. Transformer according to one of the preceding claims, **characterized in that** the substrate (2) is composed of copper sheet welded onto thermally conductive ceramic (direct copper bonding).

7. Transformer according to one of the preceding claims, **characterized in that** the substrate (2) is adhesively bonded onto a heat sink (7).

## Revendications

1. Transformateur électrique comportant au moins un noyau, constitué en particulier de ferrite, comportant au moins un enroulement primaire et au moins un enroulement secondaire, le noyau (3), au moins au nombre de un, étant disposé entre des conducteurs électriques (4) qui partent d'un substrat (2), en particulier d'une carte de circuits imprimés, et les extrémités des conducteurs (4) qui en partent étant reliées électriquement en formant les enroulements du transformateur, et il existe un autre substrat (1), tandis que les extrémités des conducteurs (4) qui en partent sont reliées, par des bandes de conducteurs (5) sur l'autre substrat (1), le noyau (3), au moins au nombre de un, étant disposé entre les deux substrats (1, 2),
**caractérisé en ce que** l'autre substrat (1) est disposé parallèlement au premier (2) et **en ce qu'**au moins l'un des substrats utilisés (1) est constitué de plusieurs couches, en particulier en pouvant être équipé sur ses deux faces, un circuit pouvant également être disposé sur le substrat (1, 2) pour faire fonctionner le transformateur.

2. Transformateur suivant la revendication 1, **caractérisé en ce que** l'autre substrat présente, sur sa face tournée vers le premier substrat, des trous coniques pour recevoir et centrer les extrémités des conducteurs lors de l'assemblage mécanique par enfichage du circuit.

3. Transformateur suivant l'une des revendications précédentes, **caractérisé en ce que** le noyau (3), au moins au nombre de un, est un anneau de forme circulaire, **en ce que** les conducteurs électriques (4) enveloppent intérieurement et extérieurement le noyau à la façon d'une coquille, et **en ce que** les conducteurs (4) sont raccordés pour former les enroulements du transformateur.

4. Transformateur suivant l'une des revendications précédentes, **caractérisé en ce que** les conducteurs électriques (4) sont réalisés sous la forme de bandes de tôle ajustées, en formant coquille, à la forme du noyau.

5. Transformateur suivant l'une des revendications précédentes, **caractérisé en ce que** plusieurs noyaux (31, 32, 33) entourés par les conducteurs (4) sont raccordés ensemble, sur le substrat, pour former un unique transformateur.

6. Transformateur suivant l'une des revendications précédentes, **caractérisé en ce que** le substrat (2) est constitué de tôle de cuivre soudée sur une céramique conductrice de la chaleur (Direct-copper-bonding)

7. Transformateur suivant l'une des revendications précédentes, **caractérisé en ce que** le substrat (2) est collé sur un dissipateur thermique (7).
